# EUROPÄISCHE PATENTANMELDUNG

(11) **EP 2 320 385 A1**
(43) Veröffentlichungstag der Anmeldung: **11.05.2011**
(21) Anmeldenummer: 09013277.0
(22) Anmeldetag: 21.10.2009
(51) Int. Cl.: G07B 15/00, G08G 1/017, B67D 7/34, G06K 9/32

(54) **Verfahren und System zur eindeutigen Identifikation von Fahrzeugen und darüber realisierten Dienstleistungen**

(71) Anmelder: Matschnigg, Florian, 81477 München (DE); Einsiedler, Jens, 95326 Kulmbach (DE)
(72) Erfinder: Matschnigg, Florian, 81477 München (DE); Einsiedler, Jens, 95326 Kulmbach (DE)

(57) **Zusammenfassung**

Das der vorliegenden Erfindung zugrunde liegende System beschreibt ein Verfahren zur Identifikation, Lokalisierung und Verifikation besonders gekennzeichneter Fahrzeuge, worüber eine Berechtigung zur Nutzung individueller Dienste erteilt werden kann. Diese Dienste ergeben sich zwangsläufig aus der Möglichkeit zur Kommunikation des Systems mit den vor Ort vorhandenen Gerätschaften.

Die Fahrzeuge, die zur Nutzung dieser Dienste berechtigt werden sollen, zeichnen sich dabei dadurch aus, dass sie neben einem Nummernschild mit einem Funkmodul (RF-Tag) ausgestattet sind. Auf diesem Tag befinden sich wiederum Daten, welche zumindest das auf dem Fahrzeug befindliche Nummernschild repräsentieren. Dabei wird zunächst der auf dem Tag befindliche Datensatz über geeignete RF-Lesegeräte ausgelesen, worüber das Fahrzeug identifiziert wird. Anschließend wird das Fahrzeug verifiziert, indem das Nummernschild des Fahrzeugs über bildgebende Verfahren erkannt und mit den Daten des Tags verglichen wird. Sollten beide Daten übereinstimmen, kann das Fahrzeug somit zur Nutzung der Dienste legitimiert werden.

## Beschreibung

### Technisches Gebiet

Die vorliegende Erfindung betrifft eine Identifikationsvorrichtung für Fahrzeuge, mittels derer individuelle Dienstleistungen für den Fahrzeugführer bereitgestellt werden können. Das hierfür angewandte Verfahren wird durch eine Software beschrieben, welche die dazu benötigten Schnittstellen zur Kommunikation und Interaktion benötigter Identifikationsverfahren und anzusteuernder Gerätschaften bereitstellt.

### Stand der Technik

Sowohl die videobasierte Mustererkennung, als auch die sogenannte Radio Frequency Identification (RFID) sind heutzutage zur Identifikation bestimmter Merkmale genutzte Techniken, welche jedoch meist autark agieren. Das Dokument GB 2431632 beschreibt diesbezüglich ein Verfahren zur Identifikation von Fahrzeugen an Tankstellen mittels videogestützter Nummernschilderkennung und einem hierüber realisierten Schutz vor Fehlbetankungen.

In der in GB 2431632 dokumentierten Ausführung werden Fahrzeuge über Videokameras erkannt und anhand des Nummernschilds identifiziert. Um diesen Fahrzeugen anschließend den Service zum Schutz vor Fehlbetankungen anbieten zu können, muss ein Abgleich benötigter Daten über einen zentralen Server stattfinden. Hierfür muss jedoch stets eine geeignete Datenverbindung bestehen. Sollte an einer Tankstelle demnach keine geeignete Verbindung zu einem zentralen Server bestehen oder sollte eine solche Verbindung technisch nicht möglich sein, so ist die Funktionsfähigkeit eines Systems nach dem heutigen Stand der Technik nicht mehr gegeben. Darüber hinaus kann die gesamte Funktionalität wie sie beispielsweise in zitiertem Dokument beschrieben ist, unter der Annahme, dass die Datenverbindung großflächig zusammenbrechen würde, an keiner der betroffenen Tankstellen mehr gewährleistet werden. Zudem tritt ein vollständiger Funktionsverlust nicht nur bei der Trennung einer vorhandenen Verbindung ein, sondern derartige Systeme können generell nur in Regionen zum Einsatz kommen, an denen überhaupt eine Internetverbindung zur Verfügung gestellt werden kann bzw. generell nur an Tankstellen, welche eine geeignete Datenanbindung besitzen.

Angewandt auf den Fehlbetankungsschutz an Tankstellen ergibt sich bei Systemen nach dem Stand der Technik zudem zwangsläufig folgender bedeutender Nachteil: Angenommen Fahrer1 besitzt ein Fahrzeug mit dem Nummernschild *AB-XY* 123, welches Dieselkraftstoff benötigt. Diese beiden Daten wären in zitiertem Dokument in einer zentralen Datenbank gespeichert. Fahrer1 verkauft nun sein Fahrzeug an Fahrer2 und schafft sich ein neues Fahrzeug an, welches mit einem Ottomotor ausgerüstet ist. Dabei steht es Fahrer1 natürlich zu jeder Zeit offen, das Nummernschild seines vorherigen Diesel-Fahrzeugs beizubehalten. In diesem Falle würde also Fahrer1 sein beibehaltenes Nummernschild *AB-XY* 123 an seinem neu erworbenen Benzin-Fahrzeug anbringen. Dieses Nummernschild ist jedoch gemäß der Lösung, wie sie in GB 2431632 beschrieben ist, in der dort benötigten zentralen Datenbank mit Dieselkraftstoff verknüpft. Es ist dabei definitiv davon auszugehen, dass Fahrer1 bei einem Fahrzeugwechsel nicht zwangsläufig daran denkt, eine solche Änderung umgehend einem Administrator der zentralen Datenbank mitzuteilen. Das System hätte somit also genau den gegenteiligen Effekt, wie eigentlich gewünscht. Es könnte also in diesem Fall nicht nur der beschriebene Fehlbetankungsschutz nicht mehr gewährleistet werden, sondern vielmehr wird eine Fehlbetankung unvermeidbar, da an der Zapfsäule zwangsläufig ausschließlich der falsche Kraftstoff freigegeben werden würde.

Dasselbe könnte bei derartigen Systemen sogar ebenso passieren, wenn Fahrer1 ein neues Nummernschild an seinem neuen Fahrzeug anbringt. Dies bedeutet, dass das alte Nummernschild *AB-XY 123* nun wieder für Dritte zur Verfügung steht. Angenommen dieses Nummernschild wird nun vom zuständigen Amt einem Fahrer2 zugeteilt, welcher dieses anschließend an sein Benzin-Fahrzeug anbringt. In diesem Fall muss sogar nicht nur davon ausgegangen werden, dass dieser einer eventuellen Mitteilungspflicht gegenüber dem Administrator der zentralen Datenbank nicht nachkommt, sondern vielmehr, dass Fahrer2 nicht einmal die Kenntnis besitzt, dass dieses Nummernschild überhaupt in einer Datenbank mit eventuell falschem Kraftstoff eines Vorgänger-Fahrzeugs verknüpft sein könnte. Somit wird auch in diesem Fall der gewünschte Fehlbetankungsschutz wieder vollständig in seiner Funktion umgekehrt.

Derartige Szenarien wären durchaus denkbar, wenn man exemplarisch die allein für Deutschland gültigen Zahlen des Kraftfahrt Bundesamtes¹ für Besitzumschreibungen im Jahr 2008 zugrunde legt, welche sich insgesamt auf 6,11 Mio. belaufen. Dies wären umgerechnet knapp 17.000 Besitzumschreibungen pro Tag.
¹ http://www.kba.de/cln_007/nn_125264/DE/Statistik/Fahrzeuge/Besitzumschreibungen/ besitzumschreibungen_node.html?_nnn=true

Desweiteren sind für den Einsatz an Tankstellen heutzutage Systeme bekannt, welche über RFID versuchen, das Problem der Fehlbetankungen zu vermeiden. Derartige Systeme sind in diversen Patentanmeldungen, wie z.B. DE 202008006504, EP 1864944, DE 19933478 oder auch WO 9735284 beschrieben. Diese Vorrichtungen haben jedoch den Nachteil gemein, dass eine entsprechende Lesevorrichtung an jeder Zapfsäule, bzw. jedem Zapfventil nachgerüstet werden müsste, was mit erheblichen und somit wirtschaftlich nicht vertretbaren Umrüstkosten einherginge.

Abgesehen von der Anwendung an Tankstellen werden derartige Identifikationssysteme heutzutage auch für Zufahrtskontrollen z.B. in Parkhäusern genutzt. Möchte man solche Zufahrtskontrollen jedoch großflächig einsetzen, so kommt man nicht herum, die zur Identifikation benötigten Daten zentral abzuspeichern und zu verwalten. Sollen also beispielsweise 2000 in ganz Deutschland verteilte Parkhäuser mit einer solchen Zufahrtskontrolle ausgestattet werden, stünde es in keinem rationalen Verhältnis, die Datensätze aller berechtigten Fahrzeuge lokal zu speichern, geschweige denn, diese lokal, im Worst Case mehrmals täglich zu aktualisieren. In diesem Fall wäre auch hier eine zentrale Datenbank von Nöten, für die wiederum eine Datenverbindung obligatorisch ist.

### Zu lösende technische Aufgabe

Es ist davon auszugehen, dass insbesondere die aufgeführten Nachteile bestehender Systeme ausschlaggebend dafür sind, dass sich derartige Identifikationssysteme heutzutage noch nicht auf dem Markt etablieren konnten. Die vorliegende Erfindung soll daher sämtliche technischen Probleme, welche zu den erwähnten Nachteilen führen, mit dem in den Schutzansprüchen deklarierten System und Verfahren lösen und darüber hinaus den Komfort für die Nutzung fahrzeugspezifischer Einrichtungen wie Parkhäuser, Tankstellen, Drive-In Schalter und ähnlichem durch das Angebot individueller Dienstleistungen/Services erhöhen.

### Offenbarung der Erfindung

Gemäß der vorliegenden Erfindung wird ein System und ein darüber zu realisierendes Verfahren zur Identifikation von Fahrzeugen bereitgestellt, welches sich dadurch auszeichnet, dass eine Software, welche sich auf einem lokalen Steuerrechner befindet, geeignete Schnittstellen zur Kommunikation und Interaktion bildgebender Verfahren, RFID-Verfahren sowie einer vor Ort bestehenden Anlagensteuerung bereitstellt. Hierfür ist das System mit mindestens einer Kamera und mindestens einer RFID-Lese-/Schreibeinheit (im Folgenden Lesegerät genannt) ausgestattet, welche wiederum über physische Datenleitungen, über optische Datenleitungen und/oder via elektromagnetischer Wellen, wie z.B. Funkwellen mit dem Steuerrechner verbunden sind. Sowohl die Lesegerät(e), als auch die Kamera(s) befinden sich dabei auf einem über das System zu überwachenden Areal, wobei auf genügende Reichweite der Lesegerät(e) zu achten ist, so dass ein solches Areal über das Funknetz abgedeckt werden kann.

Die hierbei eingesetzte RF-Systemarchitektur kennzeichnet sich dadurch, dass diese in Form einer vermaschten Netzwerktopologie vorliegt. Dabei befindet sich der sogenannte Koordinator in unmittelbarer Nähe des lokalen Steuerrechners und steht mit diesem in Verbindung. Die auf einem zu überwachenden Gelände fest installierten Netzwerkteilnehmer (Knoten) sind dabei derart ausgelegt, dass diese eine Routingfunktion für Daten übernehmen, welche vom Steuerrechner ausgesendet bzw. empfangen werden. In Abhängigkeit von der Anzahl der eingesetzten Knoten kann ein zu überwachendes Areal vollständig erfasst bzw. Funkschatten überbrückt werden. Jeder dieser vor Ort fest installierten Knoten besitzt dabei die Eigenschaft, sowohl als Router im Netzwerk als auch als Lesegerät für die RF-Module (Tags) zu agieren. Beide Funktionen werden über den lokalen Steuerrechner koordiniert, welchem die auf dem Gelände fest installierten Knoten bekannt sind.

Ein über das vorliegende System zu identifizierendes Fahrzeug zeichnet sich dadurch aus, dass dieses ein RF-Modul (sog. Tag) enthält. Ein solcher Tag kann dabei sowohl aktiv, als auch passiv gestaltet sein, wobei die Anordnung am Fahrzeug eine untergeordnete Rolle spielt und somit beliebig erfolgen kann.

Im Falle eines aktiven Tags wird die Spannungsversorgung wahlweise über Batterien oder entsprechende Energy Harvesting Einheiten übernommen. Dabei bietet es sich an, Energy Harvesting Module zu wählen, welche ihre Energie entweder aus Vibrationswandlern oder RF-Wandlern beziehen. Je nach Ausführung des Tags können darauf unterschiedlich große Datensätze gespeichert werden, mindestens jedoch das dem Fahrzeug zugehörige Nummernschild. Alle weiteren, auf dem Tag gespeicherten Daten repräsentieren die zu nutzenden Dienste und werden daher im Folgenden als Servicedaten bezeichnet. So kann beispielsweise eine Kartennummer zur Nutzung bargeldloser Bezahldienste gespeichert sein, eine dem Fahrzeug zugehörige Kraftstoffsorte zur Nutzung spezieller Dienste an Tankstellen und Ähnliches. Die auf dem Tag befindlichen Datensätze sind dabei mit gängigen Algorithmen zur Datenverschlüsselung (z.B. AES) chiffriert.

Sobald sich ein Tag im Einzugsbereich eines zuvor beschriebenen Netzwerkes befindet, kann dieser sich dort als Teilnehmer anmelden. Ein solcher Tag stellt dabei jedoch stets einen temporären Netzwerkteilnehmer dar, da davon auszugehen ist, dass sich Fahrzeuge mit einem enthaltenen Tag nur zeitweise auf einem überwachten Areal befinden. Die Funktion des Tags als angemeldeter Knoten ist dabei insofern eingeschränkt, dass dieser nicht als Lesegerät fungieren kann, sondern lediglich als auslesbarer Speicher dient. Dabei kann er sowohl als Read Only Speicher als auch als Read/Write Speicher vorliegen. Das zur Ausführung des Systems eingesetzte Netzwerk kennzeichnet sich zusätzlich dadurch, dass innerhalb dieses Netzwerkes eine Positionsbestimmung der erwähnten temporären Knoten über Trilateration oder Multilateration erfolgen kann. Sowohl die Positionsbestimmung als auch die Koordination zur Anmeldung sowie zur Teilnahme eines solchen temporären Knotens im bestehenden Netzwerk wird dabei ebenfalls vom Steuerrechner übernommen.

Befährt ein derartig ausgerüstetes Fahrzeug nun also einen RF-überwachten Bereich, wird der am Fahrzeug befindliche Tag von mindestens einem Lesegerät ausgelesen. Die auf dem Tag gespeicherten Daten werden anschließend über die erwähnten Knoten und Verbindungen an den Steuerrechner übertragen und dort temporär gespeichert. Das System zeichnet sich dabei unter anderem dadurch aus, dass auf dem Steuerrechner eine geeignete lokale Datenbankanwendung vorhanden ist. In dieser Datenbank wird der über das Lesegerät übermittelte Datensatz zunächst als sogenannter Referenzdatensatz gespeichert, da dieser im nächsten Schritt als Referenz für einen anstehenden Vergleich weiterer Daten dient. Ein solcher Referenzdatensatz beinhaltet somit ein fahrzeugspezifisches Nummernschild sowie die zugehörigen Servicedaten. Dem System ist also ab diesem Zeitpunkt bekannt, dass sich ein Fahrzeug mit einem bestimmten Nummernschild auf dem überwachten Gelände befindet und dort bestimmte Dienste in Anspruch nehmen kann. Ein Fahrzeug, welches mit einem geeigneten Tag ausgestattet ist, wird darüber also zunächst vom System via RFID identifiziert.

Die für die Ausführung des Systems benötigte Software enthält darüber hinaus geeignete Algorithmen zur videobasierten Objekterkennung und -verfolgung, worüber das System befähigt wird, das über die integrierten Kameras aufgenommene Bildmaterial auszuwerten. Darunter ist zu verstehen, dass das Bildmaterial zuerst auf im Bildbereich erkennbare Kraftfahrzeuge untersucht wird. Sollte die Software Kraftfahrzeuge im Bildbereich entdecken, so wird dieser Bildbereich im Anschluss daran auf Nummernschilder hin überprüft. Die von der Software detektierten Nummernschilder werden anschließend aus dem vorhandenen Bildmaterial extrahiert und zur weiteren Verwendung aufbereitet. In der Software implementierte Algorithmen zur Zeichenerkennung (OCR) werten hierfür die auf einem extrahierten Nummernschild befindlichen Zahlen und/oder Buchstaben aus und speichern diese anschließend als interpretierbaren Zeichensatz (z.B. ASCII-Zeichen). Derart aufbereitet führt das System mit diesem Zeichensatz im Anschluss daran ein sogenanntes Datenmatching mit allen zuvor angelegten Referenzdatensätzen durch. Das heißt, dieser gespeicherte Zeichensatz, welcher stets ein Nummernschild repräsentiert, wird anschließend mit sämtlichen Nummernschildern verglichen, die sich innerhalb aller zuvor erstellten Referenzdatensätze befinden. Wird eine Übereinstimmung festgestellt, so ist dem System ab diesem Zeitpunkt bekannt, dass ein Fahrzeug nicht nur das zu überwachende Areal befahren hat, sondern sich nun zusätzlich innerhalb eines begrenzten Einzugsbereichs einer Kamera befindet. Das Fahrzeug wird also zunächst, wie beschrieben, via RFID identifiziert und im Anschluss daran über die Bilderkennung verifiziert. Eine Abfrage über einen zentralen Server und die damit verbundenen Übertragungswege, wie z.B. Internet entfallen somit gänzlich. Über diese lokale Identifikation und anschließende Verifikation kann ein Fahrzeug somit für die Nutzung sämtlicher im Referenzdatensatz hinterlegten Dienste/Services legitimiert werden (siehe Fig. 9). Die entsprechenden Gerätschaften, welche zur Bereitstellung der Dienste anzusteuern sind, ergeben sich zwangsläufig aus dem angesprochenen begrenzten Einzugsbereich einer jeweiligen Kamera, oder analog dazu über die erwähnte Positionsbestimmung, welche sowohl über Funk, als auch innerhalb des aufgenommenen Bildmaterials erfolgen kann. Hierfür beinhaltet die Software Algorithmen zur Positionsbestimmung eines Fahrzeugs innerhalb eines über die Kamera aufgezeichneten Bildausschnitts. Befände sich eine solche Kamera beispielsweise vor einer bestimmten Schranke, so ist das System dazu in der Lage, das Signal dieser Kamera mit der entsprechenden Schranke zu verknüpfen und genau diese Schranke im Anschluss daran anzusteuern. Sollte jedoch eine Kamera mehrere Schranken bildlich erfassen, so kann ein Fahrzeug innerhalb des aufgenommenen Bildausschnittes genau derjenigen Schranke zugewiesen werden, vor der sich das Fahrzeug tatsächlich befindet. Das dort befindliche Fahrzeug erhielte demnach nach der Identifikation und der anschließenden Verifikation die Legitimierung zum Befahren des über diese Schranke abgesperrten Geländes.

Im Gegensatz zu Systemen nach dem heutigen Stand der Technik zeichnet sich das vorliegende System somit unter anderem dadurch aus, dass sowohl die Identifikation, als auch die Verifikation lokal durchgeführt wird. Eine Verifikation muss somit also nicht mehr über zentrale Datenbanken und hierfür benötigte Datenverbindungen stattfinden. Sowohl die Identifikation, als auch die Verifikation werden von der auf dem Steuerrechner installierten Software übernommen, welche das hier beschriebene Verfahren bereitstellt.

Bezugnehmend auf die erwähnte Ansteuerung der Schranke kennzeichnet sich das System unter anderem auch dadurch, dass der Steuerrechner als Teilnehmer im Verbund der lokalen Anlagensteuerung der jeweiligen Einrichtung integriert ist. Eine derartige lokale Anlagensteuerung wäre beispielsweise eine Schrankensteuerung in Parkhäusern bzw. auf Parkplätzen, Zapfanlagensteuerungen und Waschanlagensteuerungen an Tankstellen und dergleichen. Die Kommunikation mit der Anlagensteuerung und die hierüber gegebene Möglichkeit zur Ansteuerung sämtlicher Teilnehmer im Anlagenverbund, repräsentiert somit die Ausführung und Bereitstellung aller im Referenzdatensatz hinterlegten Dienste/Services. Das Kommunikations-Management zwischen den Teilnehmern wird dabei ebenfalls über die auf dem Steuerrechner installierte Software realisiert.

Bei Systemen, die mit Videoerkennung nach dem heutigen Stand der Technik arbeiten, besteht bei Besitzumschreibungen von Fahrzeugen, wie beschrieben das Problem, dass die Identifikation solcher Fahrzeuge von diesen Systemen falsch interpretiert werden kann. Dieses Problem wird bei der in diesem Dokument beschriebenen Lösung durch das angewandte lokale Matching der per Video übermittelten Daten mit dem Referenzdatensatz (RFID) umgangen. Das bedeutet, falls ein Fahrzeug, bedingt durch eine Besitzumschreibung o.ä. ein neues Nummernschild erhält, wird dies vom System selbständig erkannt. Das folgende Beispiel soll einen solchen Fall zur besseren Verständlichkeit verdeutlichen:

Fahrer1 verkauft sein Diesel-Fahrzeug mit dem Nummernschild *AB-XY 123*, wobei der zugehörige Tag bewusst oder unbewusst im Fahrzeug verbleibt. Der neue Besitzer dieses Fahrzeugs, Fahrer2 kann jedoch das vorherige Nummernschild nicht weiter verwenden, da es Fahrer1 für sein neues Fahrzeug verwenden möchte. Daher wird das Diesel-Fahrzeug, welches nun im Besitz von Fahrer2 ist, mit einem anderen Nummernschild, z.B. *ZZ-AA 987* ausgestattet. Dies hat zur Folge, dass dieses Nummernschild nun nicht mehr mit dem auf dem Tag gespeicherten Nummernschild *(AB-XY 123*) übereinstimmt. Befährt also Fahrer2 mit diesem Fahrzeug nun einen RF-überwachten Bereich, wird zwar zunächst das auf dem Tag gespeicherte Nummernschild *AB-XY 123* ausgelesen und auf dem Steuerrechner als Referenzdatensatz einschließlich der auf dem Tag gespeicherten Servicedaten hinterlegt. Über die anschließende Bilderkennung wird jedoch das aktuell auf dem Fahrzeug befindliche Nummernschild *ZZ-AA 987* an den Rechner übertragen. Somit kann die Software beim anschließende Datenmatching keine Übereinstimmung mit einem bestehenden Referenzdatensatz feststellen. Das Fahrzeug wurde zwar via RFID identifiziert, kann jedoch im Anschluss daran vom System nicht verifiziert werden und erhält somit keine Berechtigung zur Nutzung bereitgestellter Dienste. Analog dazu verhält sich das System bei dem Fahrzeug von Fahrer1, an welchem zwar das alte Nummernschild *(AB-XY 123*) angebracht ist, sich jedoch kein passender RF-Tag befindet. Beide Fahrzeuge besitzen somit nach einer erfolgten Besitzumschreibung keine weitere Berechtigung zur Nutzung bereitgestellter Dienste, was einen Missbrauch des Systems erschwert. Ein Fahrzeug kann jedoch jederzeit erneut mit einem Tag ausgerüstet werden, dessen darauf gespeichertes Nummernschild dann wieder mit dem aktuell auf dem Fahrzeug befindlichen Nummernschild übereinstimmt.

Aufbauend auf diesem Beispiel muss davon ausgegangen werden, dass bei häufigen Besitzumschreibungen eines Fahrzeugs mehrere Tags in einem solchen Fahrzeug vorhanden sind. Da aktuelle Lesegeräte bis zu 1000 Tags und mehr auslesen können, würden mit vorliegendem System selbst dann, wenn mehrere Tags in einem Fahrzeug vorhanden wären, zunächst zwar alle Tags ausgelesen, jedoch nur für denjenigen Tag eine Legitimierung erteilt, dessen darauf gespeichertes Nummernschild mit dem über Videoerkennung ausgelesenen und somit tatsächlich auf dem Fahrzeug befindlichen Nummernschild übereinstimmt. Das System kennzeichnet sich somit unter anderem dadurch, dass es in der Lage ist, Tags, deren Daten nicht mehr mit dem aktuell auf dem Fahrzeug befindlichen Nummernschild übereinstimmen, selbständig zu erkennen. Hierfür kann z.B. die Anzahl nicht erfolgreicher Datenmatchings herangezogen werden. Das heißt, findet z.B. dreimal hintereinander kein Datenmatching statt, so ist davon auszugehen, dass dies auf einen nicht mehr aktuellen Tag hinweist. Somit kann der Steuerrechner das Lesegerät dazu veranlassen, diesen Tag zu löschen bzw. mit definierten Daten (z.B. aktuelles Nummernschild) zu überschreiben. Ein solcher Vorgang zum Löschen bzw. Überschreiben der Daten auf dem Tag kann beispielsweise auch in dem Fall angewandt werden, dass ein Fahrzeug nach einer Besitzumschreibung zwar dasselbe Nummernschild beibehält, eine Nutzung der über das System bereitgestellten Dienste für dieses Fahrzeug jedoch (z.B. vom Vorgänger) nicht mehr gewünscht wird.

Wie bereits erwähnt, ist mindestens ein Lesegerät Bestandteil des Systems. Bei größeren zu überwachenden Arealen kommen jedoch mehrere Lesegeräte zum Einsatz. An geeigneten Einrichtungen, wie z.B. in Parkhäusern, könnte beispielsweise jeweils ein Lesegerät an der Ein- bzw. Ausfahrt vorhanden sein. In dieser Ausführungsform kennzeichnet sich das System dadurch, dass der Steuerrechner unterscheiden kann, von welchem Lesegerät ein Fahrzeug gerade identifiziert wurde. Dies dient dazu, dass das System hierüber ermitteln kann, wann ein Fahrzeug ein überwachtes Areal befährt bzw. dieses wieder verlässt. Innerhalb dieses Zeitraums kann dann nach erfolgter Verifikation über die Kameras bei Bedarf eine Legitimation für die Nutzung bereitgestellter Dienste erfolgen.

Sollte bei der Ausführung des Systems eine derartige räumliche Trennung der Lesegeräte nicht möglich sein, so müssen mindestens so viele Lesegeräte vorhanden sein, dass das gesamte zu überwachende Areal abgedeckt ist. In dieser Ausführung kennzeichnet sich das System dadurch, dass die von sämtlichen Lesegeräten übertragenen Daten parallel zueinander vom System verarbeitet werden können. Das heißt, dass die übertragenen Daten in der Datenbank als Referenzdatensatz gespeichert werden, unabhängig davon, welches Lesegerät diese Daten gerade übermittelt hat.

Da heutige Lesegeräte kontinuierlich in der Nähe befindliche Tags auslesen, erkennt das System hierüber, dass sich ein Fahrzeug genau dann nicht mehr auf dem Areal befindet, sobald es von keinem Lesegerät mehr erfasst wird. Bei dieser Ausführung des Systems besteht jedoch die Gefahr, dass ein Fahrzeug zwar bereits als auf dem Areal befindlich identifiziert wurde, dieses sich jedoch an einer derart ungünstigen Position innerhalb des Areals befindet, an der keine Funkübertragung gewährleistet werden kann (z.B. Funkschatten). Das System würde die nicht mehr gegebene Funkübertragung somit fälschlicherweise als ein Verlassen des Fahrzeugs vom Areal interpretieren und gegebenenfalls den angelegten Referenzdatensatz löschen. Somit könnten diesem Fahrzeug keine Dienste mehr zur Verfügung gestellt werden, obwohl es sich auf dem Areal befindet. Um dies zu vermeiden, kann das System zusätzlich mit einem Timer ausgestattet sein. Sobald ein Fahrzeug zum ersten Mal von einem beliebigen Lesegerät erkannt wird, startet dieser Timer und der vom Lesegerät übermittelte Datensatz wird für die Dauer der voreingestellten Timerlaufzeit auf dem Steuerrechner gespeichert. Sollte sich nun ein Fahrzeug in einem Funkschatten befinden, werden die Daten nicht sofort gelöscht, sondern sind dem System für die Dauer der Timerlaufzeit noch zugänglich. Die Timerlaufzeit richtet sich dabei sinnvollerweise nach den üblichen Verweildauern von Fahrzeugen auf dem jeweiligen Areal. So ist beispielsweise davon auszugehen, dass ein Tankvorgang üblicherweise nicht länger als zehn Minuten dauert.

Im Gegensatz zum Stand der Technik zeichnet sich das System darüber hinaus dadurch aus, dass es Fehler bei der Videoerkennung weitestgehend selbst erkennen und beheben kann. Ein solcher Fall träte beispielsweise dann ein, wenn starke Verschmutzungen des Nummernschilds dazu führen würden, dass einzelne Symbole, wie z.B. Buchstaben oder Zahlen nicht richtig erkannt würden. Die Software vergleicht daraufhin, inwieweit ein nur teilweise erkanntes Nummernschild mit einem Nummernschild eines bereits vorhandenen Referenzdatensatzes übereinstimmt. Befährt also beispielsweise ein Fahrzeug mit dem Nummernschild *AB-XY 123* ein mit diesem System ausgestattetes Areal, so wird dessen Tag zunächst ausgelesen (RFID) und das darauf gespeicherte Nummernschild *(AB-XY 123*) zusammen mit den gespeicherten Servicedaten in Form eines Referenzdatensatzes in der Datenbank angelegt. Kommt dieses Fahrzeug anschließend in den Einzugsbereich einer Videokamera, so wird dort das auf dem Fahrzeug befindliche Nummernschild erkannt. Sollte die Software dabei jedoch z.B. aufgrund der erwähnten Verschmutzung ein oder mehrere Zeichen des Nummernschildes nicht erkennen können, so wird über einen Abgleich mit den vorhandenen Referenzdatensätzen versucht, das Nummernschild zu rekonstruieren. Das heißt, falls z.B. in dem erwähnten Nummernschild AB-*XY 123* der Buchstabe "*Y*" nicht erkannt werden sollte, so kann die Software dementsprechend lediglich *AB-X? 123* aus dem aufgenommenen Bildmaterial extrahieren. Im Anschluss daran wird dieses unvollständig extrahierte Nummernschild mit allen in der Datenbank angelegten Referenzdatensätzen verglichen. Wird innerhalb eines vorhandenen Referenzdatensatzes ein Nummernschild gefunden, dessen Zahlen-Buchstabenkombination mit Ausnahme des nicht extrahierten Zeichens, mit allen restlichen Zeichen übereinstimmt, so wird dieses Nummernschild für die weitere Verarbeitung herangezogen. In vorliegendem Fall wäre also ein Referenzdatensatz vorhanden, der das Nummernschild *AB-XY 123* enthält. Das nur teilweise extrahierte Nummernschild *AB-X? 123* weist dabei jedoch eine derartige Ähnlichkeit mit dem Nummernschild des Referenzdatensatzes auf, dass das Fragezeichen, sprich das nicht erkannte Zeichen durch den Buchstaben "Y" ersetzt werden kann. Die korrekte Funktion des Systems wird somit trotz unvollständiger Extraktion eines Nummernschildes bei der Videoerkennung gewährleistet. Voraussetzung dafür ist, dass sich das Nummernschild im Referenzdatensatz und ein unvollständig extrahiertes Nummernschild derart ähnlich sind, dass eine Doppeldeutigkeit bei der Ersetzung von Zeichen ausgeschlossen werden kann.

Die eingangs erwähnte Positionsbestimmung über Funk wird innerhalb dieses Systems unter anderem dafür eingesetzt, um festzustellen, ob sich ein Fahrzeug aktuell vor einer bestimmten Servicestation befindet. Eine solche Servicestation kann beispielsweise eine Zapfsäule, eine Schranke oder Ähnliches sein. Erst wenn sich letztendlich ein Fahrzeug definitiv vor einer bestimmten Servicestation befindet und über die erwähnte Positionsbestimmung dort auch erkannt wird, beginnt die Videoerkennung und die damit verbundene Extraktion des Nummernschildes des entsprechenden Fahrzeugs. Hierbei kann bei Bedarf ebenfalls ein Abgleich zwischen der über Funk festgestellten Position des Fahrzeugs und der über Videolokalisierung festgestellten Position des Fahrzeugs erfolgen.

Das System ist darüber hinaus darauf ausgelegt, eine bargeldlose Bezahlfunktion über sichere Wege als Dienst/Service anzubieten. Aus dem heutigen Stand der Technik ist bekannt, dass jede für eine bargeldlose Bezahlung gedachte Karte, eine individuelle Kartennummer aufweist. Diese Kartennummer dient jedoch lediglich der Identifizierung der Karte und ist an dieser Stelle nicht zu verwechseln mit einer individuell hierzu hinterlegten PIN-Nummer, welche bekanntlich zur Legitimation für eine sichere Transaktion genutzt wird. Im Allgemeinen ist für einen Dritten, der nicht zwangsläufig böse Absichten besitzt, die Kartennummer im Gegensatz zur PIN-Nummer also nicht weiter nutzbar.

Eine Ausprägung des Systems sieht dabei vor, dass eine solche Kartennummer als ein mögliches Servicedatum auf dem Tag gespeichert ist. Somit wird diese Kartennummer nach der Fahrzeugidentifikation (RFID) ebenfalls auf dem Steuerrechner innerhalb des Referenzdatensatzes hinterlegt. Da der Steuerrechner, wie erwähnt als Teilnehmer im Verbund der Anlagensteuerung integriert ist, hängt dieser zwangsläufig auch mit einem bestehenden Kassensystem der jeweiligen Einrichtung zusammen. Sollte das Kassensystem dem Steuerrechner nun melden, dass eine Transaktion über die Karte stattfinden soll, übermittelt dieser daraufhin die für das jeweilige Fahrzeug hinterlegte Kartennummer an das Kassensystem. Das Kassensystem übermittelt wiederum diese Kartennummer an das dort angeschlossene PIN-Pad, welches den Benutzer anschließend zur Eingabe der zu dieser Kartennummer gehörigen PIN-Nummer auffordert. Die Karte wird somit vom System emuliert. Dies bietet den Vorteil, dass ein Bezahlvorgang für den Nutzer zwar wie gewohnt abläuft, jedoch mit dem Unterschied, dass diese Karte nicht mehr physisch vorhanden sein muss. Dasselbe Prinzip zur Emulation einer Karte kann natürlich auch auf Kundenkarten angewandt werden, wobei in diesem Fall, je nach Ausprägung, die Eingabe einer PIN entfallen kann.

Ein solcher vom System bereitgestellter Service bietet somit zusätzlich eine gesteigerte, weil mehrfache Sicherheit zum Schutz vor Missbrauch von Bezahlkarten. Zum einen sind die Daten auf dem Tag verschlüsselt. Ein unbefugtes Auslesen des Tags wird somit bereits im Ansatz verhindert. Zum anderen wird dort lediglich die Kartennummer und keine PIN-Nummer hinterlegt. Ein unbefugtes Auslesen des Tags ist somit also nicht sicherheitskritisch. Desweiteren erfolgt eine Legitimation zur Nutzung dieses Dienstes nur dann, wenn der Steuerrechner ein erfolgreiches Datenmatching durchführen konnte. Das heißt, selbst wenn ein Tag bei einer Fahrzeugveräußerung im Fahrzeug bleiben sollte, kann der nachfolgende Halter keine Transaktion anhand der auf dem Tag gespeicherten Kartennummer durchführen, solange dieser nicht in Kenntnis der PIN-Nummer ist, was jedoch den Status Quo darstellt.

### Beschreibung der Abbildungen

Ausführungsformen der vorliegenden Erfindung werden in exemplarischer Weise mit Bezug auf die angehängten Zeichnungen beschrieben, in denen:
- **Fig. 1**: eine Übersicht einer Ausführungsform anhand des Systemeinsatzes an Tankstellen ist, wobei mögliche Kamerastandorte dargestellt werden,
- **Fig. 2**: bezugnehmend auf Fig. 1 die Standorte der Netzwerkknoten und deren interne Kommunikation darstellt. Dabei werden die Kommunikationspfade der Knoten untereinander über abgesetzte Linien mit doppeltem Pfeilkopf dargestellt.
- **Fig. 3**: einen videoüberwachten Bereich in exemplarischer Form von zwei Zapfsäulen darstellt, welche mit einem Terminal zur Kommunikation verbunden sind,
- **Fig. 4**: eine Übersicht aller Bestandteile des Systems darstellt, die über die auf dem Steuerrechner (12) installierte Software verwaltet werden, sowie exemplarisch mögliche Teilnehmer im Verbund der Anlagensteuerung (13) beschreibt,
- **Fig. 5**: das Verfahren zur Fahrzeugidentifikation via RFID in Form eines Ablaufdiagramms beschreibt,
- **Fig. 6**: das Verfahren zur Fahrzeugverifikation via Videoerkennung in Form eines Ablaufdiagramms beschreibt,
- **Fig. 7**: das Verfahren zur Bereitstellung von Diensten über das System exemplarisch anhand eines geführten Tankvorgangs zur Prävention von Fehlbetankungen in Form eines Ablaufdiagramms beschreibt,
- **Fig. 8**: das Verfahren zur Erstellung des Referenzdatensatzes in Form eines Ablaufdiagramms beschreibt, wobei die Lebenszeit dieses Datensatzes über einen zyklischen Timer bestimmt wird,
- **Fig. 9**: eine einfache schematische Darstellung zur prinzipiellen Funktionsweise des Systems beschreibt.

### Beispiel zur Ausführung des Systems

Es wird ein System und ein darüber zu realisierendes Verfahren zur Identifikation von Fahrzeugen bereitgestellt. Zum Zwecke der Darstellung wird diese Erfindung mit Bezug auf den Einsatz an Tankstellen beschrieben, an welchen mit Hilfe des erwähnten Systems einerseits ein Dienst zum präventiven Schutz vor Fehlbetankungen und andererseits ein Dienst zur bargeldlosen Bezahlung bereitgestellt werden kann. Sie ist aber auch auf andere Einrichtungen wie Parkhäuser, Drive In Schalter und Ähnliches anwendbar.

Wie bereits erwähnt wurde, ist auf dem benötigten RF-Tag (17) ein Datensatz gespeichert, der zumindest das aktuell auf dem Fahrzeug befindliche Nummernschild enthält. Im Falle des hier exemplarisch beschriebenen Einsatzes an Tankstellen, enthält der Datensatz zusätzlich Servicedaten in Form einer individuellen Kartennummer einer für den Bezahlvorgang benötigten Geldkarte sowie die von dem jeweiligen Fahrzeug benötigte(n) Kraftstoffsorte(n).

Das Tankstellengelände (1) ist wiederum ausgerüstet mit den einzelnen Netzwerkknoten (3) des dort eingesetzten Netzwerks. Diejenigen Knoten (3b), welche als Router bzw. Lesegeräte fungieren, sind auf der Unterseite des Tankstellendachs (5) montiert. Der benötigte Netzwerk-Koordinator (3a) befindet sich ebenso wie der für dieses System obligatorische Steuerrechner (12) innerhalb des Tankstellengebäudes (6). Der Koordinator (3a) ist dabei mit dem Steuerrechner (12) verbunden. Über diese Anordnung ist das gesamte Tankstellengelände (1) über Funk abgedeckt. Ein Beispiel für die erwähnte Anordnung sowie die Kommunikation der einzelnen Teilnehmer im Netzwerk ist Fig. 2 zu entnehmen.

Befährt nun ein mit einem Tag (17) ausgerüstetes Fahrzeug das Tankstellengelände (1) wird dieses von mindestens einem der Knoten (3b) erkannt und der Tag (17) wird ausgelesen. Über die Routingfunktion der einzelnen Knoten (3b) werden somit die auf dem Tag (17) gespeicherten Informationen zu Nummernschild, Kraftstoffsorte(n) und Kartennummer an den Koordinator (3a) übermittelt. Dieser gibt diese Informationen wiederum an den Steuerrechner (12) weiter, welcher diese Daten anschließend in der Datenbank (15) hinterlegt. Der Referenzdatensatz ist somit erstellt und der Timer für diesen Datensatz wird gestartet.

Sollte sich das Fahrzeug nun wieder vom Tankstellengelände (1) entfernen, erkennt dies der Steuerrechner zum einen darüber, dass keine weiteren, dem zuvor angelegten Referenzdatensatz entsprechenden Daten mehr vom Koordinator (3a) übermittelt werden. Um jedoch auszuschließen, dass sich das Fahrzeug gerade in einem Funkschatten befindet, wird der Datensatz jedoch erst nach Ablauf der Timerlaufzeit gelöscht.

Im Normalfall wird ein Fahrer zwischen dem Einfahren in die Tankstelle und dem Verlassen des Geländes (1) auch sein Fahrzeug betanken. Hierfür fährt er mit seinem Fahrzeug vor eine beliebige Zapfsäule (8). Über die funkgestützte Positionsbestimmung kann der Steuerrechner (12) zunächst feststellen, an welchem Tankplatz, sprich an welcher Zapfsäule (8) sich das Fahrzeug momentan befindet. Die Nummer der entsprechenden Zapfsäule (8) wird daraufhin dem zu diesem Fahrzeug angelegten Referenzdatensatz zugeordnet. In diesem Beispiel befände sich das Fahrzeug vor Zapfsäule2. Der Referenzdatensatz enthält nun also das Nummernschild, die Kraftstoffsorte(n), die Tankkartennummer und die Nummer der Zapfsäule (8), in diesem Fall also Zapfsäule2. Sobald dieser Eintrag im Referenzdatensatz angelegt wurde, veranlasst das System die Nummernschildextraktion über diejenige Kamera (4), in deren Bildbereich sich die entsprechende Servicestation, in diesem Falle also Zapfsäule2 befindet.

Die einzelnen Tankplätze werden hierfür videoüberwacht, worüber die beschriebene Verifikation eines Fahrzeugs stattfindet. Hierfür übermittelt die jeweilige Kamera (4) das aufgenommene Bildmaterial an den Steuerrechner (12), welcher das Nummernschild des Fahrzeugs anschließend extrahiert und in einem neuen Datenbankeintrag abspeichert. Darüber hinaus ist der Steuerrechner (12) dazu in der Lage, die einzelnen Kameras (4) den entsprechenden Zapfsäulen (8) zuzuordnen. Beispielsweise überwache in diesem Fall Kamera2 eine Zapfsäule2. Dem soeben erzeugten Datenbankeintrag, der das extrahierte Nummernschild enthält, wird nun also zusätzlich die Nummer der Zapfsäule (8) zugewiesen, was in diesem Fall der Zapfsäule2 entspräche. An Tankstellen besteht jedoch auch generell die Möglichkeit, dass eben gerade nicht jeweils eine Kamera (4) eine bestimmte Zapfsäule (8) überwacht. Das bedeutet, dass eine Kamera (4) beispielsweise entweder mehrere Tankplätze oder aber auch alle vorhandenen Tankplätze gleichzeitig überwacht. In diesem Fall ist der Steuerrechner (12) dazu in der Lage, eine Positionsbestimmung der Fahrzeuge innerhalb des Bildmaterials durchzuführen, anhand derer das jeweilige Fahrzeug einer bestimmten Zapfsäule (8) zugewiesen wird. Somit ist dem Steuerrechner also ebenfalls bekannt, an welcher Zapfsäule (8) sich ein Fahrzeug mit einem bestimmten Nummernschild gerade befindet. Sowohl das Nummernschild, als auch die Nummer der Zapfsäule (8) werden somit wie erwähnt im Anschluss daran in einem neuen Datenbankeintrag gespeichert.

Dem Steuerrechner (12) ist nun also bekannt, vor welcher Zapfsäule (8) sich welches Fahrzeug befindet. Zudem bestehen nun zu diesem Fahrzeug zwei unabhängige Datensätze. Nämlich zum einen der Referenzdatensatz (RFID) und zum anderen der per Videoerkennung angelegte Datensatz. Der Steuerrechner (12) führt daraufhin einen Vergleich der per Videoerkennung angelegten Datensätze mit allen vorhandenen Referenzdatensätzen durch.

Findet dabei kein Datenmatching statt, so deutet dies darauf hin, dass entweder ein fehlerhafter Datensatz von den Lesegeräten (3b) übermittelt wurde, ein Fehler bei der videobasierten Nummernschilderkennung aufgetreten ist, oder ein ausgelesener Tag (17) nicht mit dem tatsächlich auf dem Fahrzeug befindlichen Nummernschild übereinstimmt. Im besten Fall jedoch können zwei Datensätze gematcht werden, was somit darauf hindeutet, dass ein Fahrzeug zunächst das Tankstellengelände (1) befahren hat und sich nun im Einzugsbereich einer bestimmten Kamera (4) befindet.

Der Steuerrechner (12) vergleicht anschließend die jeweiligen Zapfsäulennummern der beiden gematchten Datensätze. In vorliegendem Beispiel würde die im Referenzdatensatz hinterlegte Zapfsäulennummer mit der per Videolokalisierung festgestellten und gespeicherten Zapfsäulennummer übereinstimmen. Dem System ist somit also bekannt, dass sich das identifizierte und verifizierte Fahrzeug tatsächlich an Zapfsäule2 befindet. Der Steuerrechner (12) kann diesem Fahrzeug nun die Legitimation zur Nutzung der angebotenen Dienste an Zapfsäule2 erteilen. Hierfür greift der Steuerrechner (12) zunächst aktiv in die Anlagensteuerung (13) ein und überwacht Zapfsäule2, indem dort nur die im Referenzdatensatz hinterlegte(n) Kraftstoffsorte(n) zur Abgabe freigegeben werden. Ein effektiver Schutz vor Fehlbetankungen ist somit gewährleistet.

Im Anschluss daran wird der Fahrer das Tankstellengebäude (6) betreten und die Bezahlung des getankten Kraftstoffs vornehmen. Wählt dieser nun den Weg des bargeldlosen Zahlungsverkehrs, wird er dies dem Angestellten der Tankstelle mitteilen. Dieser macht diesen Zahlungsweg nun dem Kassensystem (16) bekannt, welches wiederum die Information an den Steuerrechner (12) weiterleitet. Das Kassensystem (16) teilt dem Steuerrechner (12) darüber hinaus die Zapfsäulennummer, also Zapfsäule2 mit. Der Steuerrechner (12) sucht nun in den gematchten Datensätzen nach Einträgen mit der Zapfsäulennumer2. Im entsprechenden Referenzdatensatz ist als weiteres Servicedatum die Kartennummer hinterlegt, welche anschließend vom Steuerrechner (12) wieder zurück an das Kassensystem (16) übertragen wird. Die Kartennummer wird nun vom Kassensystem (16) an das angeschlossene PIN-Pad (18) übermittelt, welches den Bezahlvorgang wie derzeit üblich weiter übernimmt.

In der technischen Ausführung dieser Erfindung kann als ein optionaler Bestandteil eine visuelle Ausgabe von Informationen über eine in die Zapfsäulen (8) integrierte Anzeigevorrichtung (9) oder über eine von der Zapfsäule (8) örtlich getrennte Anzeigevorrichtung (9), wie z.B. einem nebenstehendem Terminal (11) vorhanden sein. Ein derartiges Terminal (11) wäre dabei ebenfalls als Teilnehmer im Verbund der Anlagensteuerung (13) integriert und hätte somit auch die Möglichkeit zur Kommunikation mit den Zapfsäulen (8) und allen weiteren Teilnehmern der Anlagensteuerung (13). Über derartige Vorrichtungen kann ein Nutzer beispielsweise schrittweise angeleitet werden, wie das beschriebene System zu nutzen ist. In dem Fall, dass nur bestimmte Zapfsäulen (8) an einer Tankstelle mit dem beschriebenen System ausgestattet sind, kann der Nutzer über die Anzeigevorrichtung (9) z.B. zusätzlich darüber informiert werden, dass diejenige Zapfsäule (8), an der er sich gerade befindet, mit eben diesem System ausgerüstet ist.

Sollte an einer solchen Zapfsäule (8), bzw. Anzeigevorrichtung (9) zudem eine Eingabemöglichkeit, z.B. via Touchscreen bestehen, ergibt sich daraus die Möglichkeit zur Interaktion des Nutzers mit dem System. Dies brächte den Vorteil mit sich, dass ein Nutzer das System über diese Eingabevorrichtung (14) anweisen kann, einen anderen, als den auf dem Tag (17) als zulässig hinterlegten Kraftstoff über die Zapfsäule (8) abzugeben. Dieser Anwendungsfall wäre vorstellbar, wenn beispielsweise der Fahrer eines Dieselfahrzeugs zusätzlich zur Betankung seines Fahrzeugs Behälter, wie z.B. Kanister mit Ottokraftstoff befüllen möchte.

Sollte keine Eingabevorrichtung (14) vorhanden sein, so sieht die Ausführung dieses Systems die Implementierung einer bestimmten Routine vor, über die das System im Stande ist, auch nicht über den Tag (17) legitimierte Kraftstoffsorten abzugeben. Eine solche Routine könnte beispielsweise derart konzipiert sein, dass der Nutzer durch dreimaliges Abheben des jeweiligen Zapfventils (10) die Freigabe des entsprechenden Kraftstoffs erzwingt. Über die erwähnte Verbindung des Steuerrechners (12) mit der Anlagensteuerung (13) wird diese Routine vom Steuerrechner (12) erkannt, woraufhin dieser die jeweilige Zapfsäule (8) zur Abgabe eines nicht legitimierten Kraftstoffs berechtigt.

Neben dem erwähnten Schutz vor Fehlbetankungen wären weitere Einsatzmöglichkeiten mit der vorliegenden Erfindung möglich. Da beispielweise auch die Waschanlage (7) im Verbund des Anlagensystems (13) integriert ist, kann der Steuerrechner (12) somit auch auf deren Steuerung zugreifen. Wählt also z.B. der Fahrer eines dem System bekannten Fahrzeugs ein bestimmtes Waschprogramm aus, wird dieses dem Steuerrechner (12) bekannt gemacht und dem passenden Nummernschild innerhalb des Referenzdatensatzes zugeordnet. Dies kann wahlweise über den Bediensteten der Tankstelle erfolgen oder vom Fahrer selbst, indem er sich z.B. entsprechenden Terminals (11) bedient, die sich auf dem Tankstellengelände (1) befinden. Dem Steuerrechner (12) ist somit bekannt, welches Waschprogramm zu welchem Nummernschild gehört. Nähert sich nun ein Fahrzeug der Waschanlage (7), wird dessen Nummernschild über eine dort angebrachte Videokamera (4) aufgenommen und über die Software extrahiert. Der Steuerrechner (12) vergleicht daraufhin das ausgelesene Nummernschild mit eventuell zu diesem Nummernschild hinterlegten Waschprogrammen innerhalb des zugehörigen Referenzdatensatzes. Kann keine Übereinstimmung festgestellt werden, greift der Steuerrechner (12) nicht in die Ablaufsteuerung der Waschanlage (7) ein. Stellt der Steuerrechner (12) jedoch fest, dass zu einem extrahierten Nummernschild ein bestimmtes Waschprogramm hinterlegt ist, so teilt der Steuerrechner (12) der Ablaufsteuerung der Waschanlage (7) das gewünschte Programm mit, so dass dieses im Anschluss daran ausgeführt werden kann.

Für den Einsatz des vorliegenden Systems an Tankstellen, kann dieses Zapfsäulen als Bestandteil haben, welche lediglich mit einem einzigen Schlauch ausgestattet sind. Derartige Zapfsäulen zählen bereits zum Stand der Technik. Dies würde einen Tankvorgang zusätzlich insofern erleichtern, dass für einen Nutzer von vornherein die Auswahl mehrerer an einer Zapfsäule angebotenen Kraftstoffsorten entfiele.

Eine andere Möglichkeit wären Zapfsäulen, die nach heutigem Stand der Technik anhand der auf dem Tag hinterlegten Informationen einen individuellen fahrzeugspezifisch zusammengesetzten Kraftstoff abgeben. Dies wäre besonders für Kraftstoffe mit Bioethanol-Beimischung interessant. Das entsprechende Mischungsverhältnis wäre dabei auf dem Tag (17) hinterlegt, somit dem System bekannt und das jeweilige fahrzeugspezifische Mischungsverhältnis würde vor Ort zusammengestellt und in entsprechendem Mischungsverhältnis von der Zapfsäule abgegeben werden. Dies hätte den Vorteil, dass keine zusätzlichen Komponenten wie z.B. Zapfventile und Schläuche an den Abgabevorrichtungen angebracht werden müssten. Darüber hinaus könnte an den Tankstellen auf den Einsatz zusätzlicher Aufbewahrungseinrichtungen für Kraftstoffe mit unterschiedlichen Beimischungsverhältnissen verzichtet werden.

Des Weiteren könnten für das vorliegende System auch Zapfsäulen eingesetzt werden, die nach heutigem Stand der Technik mit Eingabe (14)- und/oder Ausgabevorrichtungen (9), wie z.B. Bildschirme oder Touchscreens sowie optionalen Lautsprechern ausgestattet sind. Über die sich somit ergebende Möglichkeit einer definierten Ein- und Ausgabe von Sprache bzw. Text über die Zapfsäule kann eine Interaktion zwischen Anwender und Zapfsäule stattfinden. Derartige Zapfsäulen könnten innerhalb des vorliegenden Systems insofern genutzt werden, dass beispielsweise die Funktionsweise des Systems darüber erläutert wird oder auch (personalisierte) Werbung während des Tankvorgangs eingeblendet werden kann. Durch Integration derartiger Zapfsäulen könnte zudem die Sprache eines jeweiligen Fahrzeughalters voreingestellt werden, wobei die Information hierüber direkt auf dem Tag (17) gespeichert sein kann. Fährt beispielsweise ein fremdsprachiger Autofahrer an eine Tankstelle, welche mit beschriebenem System ausgestattet ist, so würde dem System die gespeicherte Sprache nach der Identifikation über das Lesegerät bekannt sein. Anhand der anschließenden softwaregestützten Zuweisung des Fahrzeugs zu einer bestimmten Zapfsäule würde diese dann vom Steuerrechner (12) die entsprechende Anweisung zur Anzeige der gespeicherten Sprache erhalten und sämtliche Interaktion zwischen Nutzer und Zapfsäule könnte in eben dieser Sprache stattfinden. Dies ist insbesondere dahingehend von Vorteil, dass die Bezeichnung von Kraftstoffsorten nicht in allen Ländern einheitlich ist und nicht davon ausgegangen werden kann, dass ein Fahrzeugführer die an einer Tankstelle angebotenen Kraftstoffsorten lediglich anhand der angegebenen Oktanzahl unterscheiden kann.

Sollten Zapfsäulen mit derzeit gebräuchlichen BCD 7-Segmentanzeigen für das vorliegende System zum Einsatz kommen, bestünde auch hierbei durch die über die Anlagensteuerung (13) zu realisierende Kommunikation mit dem Steuerrechner (12) die Möglichkeit zur Ausgabe ausgewählter Informationen über diese Segmentanzeige.

### Abbildungslegende

- 1: Tankstellengelände
- 2: Ein- und Ausfahrten
- 3: Netzwerk-Knoten
3a Koordinator-Knoten
3b Router/Lesegerät-Knoten
3c optionaler Router/Lesegerät-Knoten an den Ein- und Ausfahrten
- 4: Kamera
- 5: überdachter Tankstellenbereich
- 6: Tankstellengebäude
- 7: Waschanlage
- 8: Zapfsäule
- 9: Anzeigeeinheit
- 10: Zapfventil
- 11: optionales Terminal
- 12: Steuerrechner
- 13: Anlagensteuerung
- 14: Eingabevorrichtung
- 15: Datenbank
- 16: Kassensystem
- 17: RF-Tag
- 18: PIN-Pad

## Patentansprüche

1. Verfahren zum Bereitstellen von fahrzeugindividuellen Diensten an verschiedenen Servicestationen innerhalb eines abgegrenzten Bereichs, wobei die Fahrzeuge, welche sich temporär innerhalb dieses Bereiches aufhalten, an den verschiedenen Servicestationen mindestens einen Service nutzen, bestehend aus den Schritten:
• Identifikation von Fahrzeugen mittels Funkwellen beim Aufenthalt innerhalb des abgegrenzten Bereichs, wobei von einem am Fahrzeug befindlichen RF-Tag die RF-Tag Identifikation, mindestens ein fahrzeugspezifisches Merkmal und mindestens ein zum Fahrzeug gehöriger Service gelesen werden.
• Speichern der RF-Tag Identifikation, des fahrzeugspezifischen Merkmals und aller zum Fahrzeug gehörigen Services als Referenzdatensatz, wobei der Referenzdatensatz nur für eine vorgegebene Zeitdauer gespeichert wird.
• Lokalisieren von Fahrzeugen an den Servicestationen mittels eines bildgebenden Verfahrens mit gleichzeitigem Erkennen einer zusätzlichen Kennzeichnung des jeweiligen Fahrzeuges im erfassten Bild.
• Speichern der zusätzlichen Kennzeichnung zusammen mit der Servicestation, an der das Fahrzeug lokalisiert wurde.
• Vergleichen des fahrzeugspezifischen Merkmals im gespeicherten Referenzdatensatz mit der erkannten zusätzlichen Kennzeichnung, wobei nur bei Übereinstimmung und innerhalb der vorgegebenen Zeitdauer daraufhin alle zum Fahrzeug gehörigen Services an der gespeicherten Servicestation freigeschaltet werden, welche dort angeboten werden.

2. Verfahren nach Anspruch 1, wobei das fahrzeugspezifische Merkmal das Nummernschild des Fahrzeugs ist.

3. Verfahren nach Anspruch 1, wobei das Nummernschild des Fahrzeuges als zusätzliche Kennzeichnung ausgelesen wird.

4. Verfahren nach Anspruch 1, wobei die Funkübertragung verschlüsselt geschieht.

5. System zum Bereitstellen von fahrzeugindividuellen Diensten an verschiedenen Servicestationen innerhalb eines abgegrenzten Bereichs, wobei die jeweiligen Servicestationen dazu eingerichtet sind, Fahrzeugen, welche sich temporär innerhalb dieses Bereiches aufhalten, mindestens einen Service bereitzustellen, bestehend aus:
• Mitteln, die eingerichtet sind, Fahrzeuge mittels Funkwellen beim Aufenthalt innerhalb des abgegrenzten Bereichs zu identifizieren, wobei von einem am Fahrzeug befindlichen RF-Tag die RF-Tag Identifikation, mindestens ein fahrzeugspezifisches Merkmal und mindestens ein zum Fahrzeug gehöriger Service gelesen wird.
• Mittel zum Speichern der gelesenen RF-Tag Identifikation, des fahrzeugspezifischen Merkmals und aller zum Fahrzeug gehörigen Services als Referenzdatensatz, wobei der Referenzdatensatz nur für eine vorgegebene Zeitdauer gespeichert wird.
• Mittel zum Lokalisieren von Fahrzeugen an den Servicestationen mittels eines bildgebenden Verfahrens mit gleichzeitigem Erkennen einer zusätzlichen Kennzeichnung des jeweiligen Fahrzeuges im erfassten Bild.
• Mittel zum Speichern der zusätzlichen Kennzeichnung zusammen mit der Servicestation, an der das Fahrzeug lokalisiert wurde.
• Mittel zum Vergleichen des fahrzeugspezifischen Merkmals im gespeicherten Referenzdatensatz mit der erkannten zusätzlichen Kennzeichnung, wobei nur bei Übereinstimmung und innerhalb der vorgegebenen Zeitdauer daraufhin alle zum Fahrzeug gehörigen Services an der gespeicherten Servicestation freigeschaltet werden, welche dort angeboten werden.

## Geänderte Patentansprüche

### Geänderte Patentansprüche gemäss Regel 137(2) EPÜ.

**1.** Verfahren zum Bereitstellen von fahrzeugindividuellen Diensten an verschiedenen Servicestationen innerhalb eines abgegrenzten Bereichs, wobei die Fahrzeuge, welche sich temporär innerhalb dieses Bereiches aufhalten, an den verschiedenen Servicestationen mindestens einen Service nutzen, bestehend aus den Schritten:
• Identifikation von Fahrzeugen mittels Funkwellen beim Aufenthalt innerhalb des abgegrenzten Bereichs, wobei mittels eines beliebigen RF-Tag Lesegerätes von einem am Fahrzeug befindlichen RF-Tag die RF-Tag Identifikation, mindestens das Nummernschild als ein fahrzeugspezifisches Merkmal und mindestens ein zum Fahrzeug gehöriger Service gelesen werden,
• Speichern der RF-Tag Identifikation, des fahrzeugspezifischen Merkmals und aller zum Fahrzeug gehörigen Services als Referenzdatensatz, wobei der Referenzdatensatz nur für eine vorgegebene Zeitdauer gespeichert wird,
• Zuordnen einer bestimmten Service-Station zu den identifizierten Fahrzeugen durch Erfassen der Position der identifizierten Fahrzeuge mittels Lokalisieren der RF-Tags in den jeweiligen Fahrzeugen,
• Lokalisieren von Fahrzeugen an dieser Servicestation mittels eines bildgebenden Verfahrens mit gleichzeitigem Erkennen des Nummernschildes als zusätzliche Kennzeichnung des jeweiligen Fahrzeuges im erfassten Bild, erst wenn ein Fahrzeug dieser Service-Station mittels der vorangegangenen RF-Tag Lokalisierung zugeordnet wurde,
• Abgleichen der zwischen der über Funk festgestellten Position des Fahrzeugs und der über Videolokalisierung festgestellten Position des Fahrzeugs,
• Speichern der zusätzlichen Kennzeichnung zusammen mit der Servicestation, an der das Fahrzeug lokalisiert wurde,
• Vergleichen des fahrzeugspezifischen Merkmals im gespeicherten Referenzdatensatz mit der erkannten zusätzlichen Kennzeichnung, wobei nur bei Übereinstimmung und innerhalb der vorgegebenen Zeitdauer daraufhin alle zum Fahrzeug gehörigen Services an der gespeicherten Servicestation freigeschaltet werden, welche dort angeboten werden.

**2.** System zum Bereitstellen von fahrzeugindividuellen Diensten an verschiedenen Servicestationen innerhalb eines abgegrenzten Bereichs, wobei die jeweiligen Servicestationen dazu eingerichtet sind, Fahrzeugen, welche sich temporär innerhalb dieses Bereiches aufhalten, mindestens einen Service bereitzustellen, bestehend aus:
• mindestens 2 fest installierten RF-Tag Lesegeräten, die eingerichtet sind, Fahrzeuge mittels Funkwellen beim Aufenthalt innerhalb des abgegrenzten Bereichs zu identifizieren, wobei mittels eines beliebigen RF-Tag Lesegeräts von einem am Fahrzeug befindlichen RF-Tag die RF-Tag Identifikation, mindestens das Nummernschild als ein fahrzeugspezifisches Merkmal und mindestens ein zum Fahrzeug gehöriger Service gelesen wird,
• Mittel zum Speichern der gelesenen RF-Tag Identifikation, des fahrzeugspezifischen Merkmals und aller zum Fahrzeug gehörigen Services als Referenzdatensatz, wobei der Referenzdatensatz nur für eine vorgegebene Zeitdauer gespeichert wird,
• Mittel zum Zuordnen einer bestimmten Service-Station zu den identifizierten Fahrzeugen durch Erfassen der Position der identifizierten Fahrzeuge mittels Lokalisieren der RF-Tags in den jeweiligen Fahrzeugen,
• Mittel zum Lokalisieren von Fahrzeugen an dieser Servicestation mittels eines bildgebenden Verfahrens mit gleichzeitigem Erkennen des Nummernschildes als zusätzliche Kennzeichnung des jeweiligen Fahrzeuges im erfassten Bild, erst wenn ein Fahrzeug dieser Service-Station mittels der vorangegangenen RF-Tag Lokalisierung zugeordnet wurde,
• Mittel zum Abgleichen der zwischen der über Funk festgestellten Position des Fahrzeugs und der über Videolokalisierung festgestellten Position des Fahrzeugs,
• Mittel zum Speichern der zusätzlichen Kennzeichnung zusammen mit der Servicestation, an der das Fahrzeug lokalisiert wurde,
• Mittel zum Vergleichen des fahrzeugspezifischen Merkmals im gespeicherten Referenzdatensatz mit der erkannten zusätzlichen Kennzeichnung, wobei nur bei Übereinstimmung und innerhalb der vorgegebenen Zeitdauer daraufhin alle zum Fahrzeug gehörigen Services an der gespeicherten Servicestation freigeschaltet werden, welche dort angeboten werden.
